# EUROPÄISCHE PATENTSCHRIFT

(11) **EP 0 862 888 B1**
(45) Veröffentlichungstag und Bekanntmachung des Hinweises auf die Patenterteilung: **30.06.2004**
(21) Anmeldenummer: 98101799.9
(22) Anmeldetag: 03.02.1998
(51) Int. Cl.: A47L 13/58

(54) **Putzvorrichtung**
Cleaning device
Dispositif de nettoyage

(30) Priorität: 26.02.1997 DE 19707613
(43) Veröffentlichungstag der Anmeldung: 09.09.1998
(73) Patentinhaber: Carl Freudenberg KG, 69469 Weinheim (DE)
(72) Erfinder: Hirse, Gernot, 65934 Frankfurt am Main (DE)
(74) Vertreter: Katscher, Helmut, Dipl.-Ing.

(56) Entgegenhaltungen:
- EP-A- 0 558 800
- BE-A- 393 539
- DE-U- 9 206 977
- DE-U- 29 614 463
- FR-A- 2 533 125
- US-A- 2 418 802
- US-A- 2 535 244
- US-A- 3 890 666

## Beschreibung

Die Erfindung betrifft eine Putzvorrichtung, bestehend aus einem Putzgerät, das einen mit einem Stiel fest verbundenen Mopkopf mit einem Putzmop aus saugfähigem Mopmaterial aufweist, und einem an einem Eimer aufgesetzten Auspreßsieb, wobei eine Randleiste des Mopkopfes beim Auspressen des Putzmops unter eine vom oberen Rand des Auspreßsiebs gebildete Halteschiene greift, um ein Schwenklager für die Auspreßbewegung des Mopkopfes zu bilden.

Das Auspressen des Putzmops dient dazu, das nach dem Eintauchen des Putzmops in den Eimer aufgesaugte überschüssige Putzwasser auszupressen. Hierzu wird der Mopkopf mit seiner Randleiste unter die Halteschiene am Rand des Auspreßsiebs eingehakt und der Mopkopf wird durch eine Schwenkbewegung des Stiels so geschwenkt, daß der Putzmop zwischen der Unterseite des Mopkopfes und der Siebfläche zusammengedrückt wird. Bei einer bekannten Putzvorrichtung dieser Gattung (US-PS 3 341 876) sind - ebenso wie bei anderen bekannten Putzvorrichtungen - die Unterseite des Mopkopfes und die Siebfläche eben ausgeführt. Dies führt dazu, daß bei der Schwenkbewegung des Mopkopfes keine gleichmäßige Auspressung des Putzmops in allen Bereichen erfolgt. Außerdem ist eine verhältnismäßig große Auslenkung des Stiels erforderlich, um die gewünschte Verschwenkung des Mopkopfes zu erreichen.

Die feste Verbindung des Stiels mit einem mit ebener Unterfläche versehenen Mopkopf hat zur Folge, daß für die Wischbewegung eine bestimmte Winkelstellung des Stiels zu der zu wischenden Fläche vorgegeben ist. Dadurch wird die Handhabung des Putzgeräts erschwert, weil der Benutzer seine Körperhaltung an diese vorgegebene Stielstellung anpassen muß.

Um eine Parallelbewegung der ebenen Unterfläche des Mopkopfes relativ zu der ebenen Siebfläche zu erreichen, ist es bekannt (GB 330 543), den Mopkopf gelenkig am Stiel zu lagern und die unter die Halteschiene greifende Randleiste an einer Verlängerung des Stiels vorzusehen. Die gelenkige Verbindung zwischen dem Stiel und dem Mopkopf erschwert aber die Führung und das Andrücken des Putzmops beim Wischvorgang.

Bei einer anderen bekannten Putzvorrichtung (EP 0 122 675) ist der mit einer ebenen Unterseite versehene Mopkopf über ein Kardangelenk mit dem Stiel verbunden, so daß bei beliebiger Stielrichtung eine flächige, parallele Anordnung des Mopkopfes zu der zu wischenden Fläche gewährleistet ist. Ein gezieltes Andrücken des Putzmops gegen die zu wischende Fläche an einer Ecke oder Kante des Mopkopfes ist hierbei nicht möglich. Das Auspreßsieb weist eine konvex gewölbte Siebfläche auf, an der der Mopkopf mittels einer verhältnismäßig aufwendigen Führungseinrichtung abgewälzt werden kann, um das Auspressen des Putzmops zu verbessern.

Bei einer anderen bekannten Putzvorrichtung (BE 393 539 A) ist ein Stiel mit einem Kopf verbunden, an dem auswechselbar eine Bürste oder ein Putzmop aus saugfähigem Mopmaterial angebracht ist. Die Unterseite des Kopfes ist konvex gewölbt. Eine Randleiste des Kopfes greift unter eine Lagerachse, die ein Schwenklager für die Auspreßbewegung des Kopfes bildet. Das Auspreßsieb besteht aus einem ebenen Gitterrost, der gegen Federkraft schwenkbar gelagert ist. Die Auspreßkraft ist hierbei durch die Federkraft begrenzt. Insbesondere ist es nicht möglich, am Ende der Auspreßbewegung eine erhöhte Auspreßkraft auszuüben.

Eine bekannte Auspreßvorrichtung für Wischgeräte (DE 92 06 977 U), beispielsweise an einer Halteleiste gehalterten Wischlappen o.dgl. weist ein an einem Wasserbehälter angebrachtes, konkav gewölbtes Auspreßsieb auf. Ein Pressenoberteil ist an dem Auspreßsieb schwenkbar gelagert und weist eine konvex gewölbte Unterseite auf. Das auszupressende Wischgerät wird in die Auspreßvorrichtung eingelegt und zwischen dem Auspreßsieb und dem Pressenoberteil ausgepreßt.

Aufgabe der Erfindung ist es, bei einfachem konstruktivem Aufbau des Putzgeräts und des Auspreßsiebs einerseits eine bequeme und wirksame Handhabung des Putzmops beim Wischvorgang und andererseits eine wirksame Auspressung zu erreichen.

Diese Aufgabe wird erfindungsgemäß dadurch gelöst, daß die den Putzmop tragende Unterseite des Mopkopfes konvex gewölbt ist und daß die Siebfläche des Auspreßsiebs eine hieran angepaßte konkave Wölbung aufweist.

Die konvexe Wölbung der den Putzmop tragenden Unterseite des Mopkopfes erleichtert und verbessert die Handhabung des Putzgeräts beim Wischvorgang. Besonders vorteilhaft ist, daß der Putzmop an die zu wischende Fläche in einem streifenförmigen Teilbereich fest angedrückt wird, während infolge der Wölbung vor bzw. hinter diesem Anpreßbereich ein größerer Abstand zwischen der Unterseite des Mopkopfes und der zu wischenden Fläche besteht, so daß der Putzmop dort mit geringerer Anpreßkraft über die zu wischende Fläche geführt wird. Dadurch ergibt sich eine hohe Schmutzaufnahmekapazität. Die erforderliche Anpreßkraft ist jedoch verhältnismäßig gering. Diese Anpreßverhältnisse bleiben bei unterschiedlichen Anstellwinkeln des Stiels im wesentlichen unverändert, so daß eine bequeme Handhabung des Putzgeräts ermöglicht wird. Dies unterstützt die bei derartigen Putzgeräten allgemein angestrebte Wirkung, bei geringem Reibungswiderstand eine hohe Schmutzaufnahme zu erreichen.

Beim Auspreßvorgang schreitet die Auspreßwirkung bei der Schwenkbewegung des Mopkopfes über die Breite des Mopkopfes fort. Dadurch ergibt sich eine gute Auspreßwirkung bei verhältnismäßig geringer aufzuwendender Kraft.

Gemäß einer bevorzugten Ausführungsform der Erfindung ist vorgesehen, daß parallel zu der Lagerachse des durch die Halteschiene gebildeten Schwenklagers und parallel zueinander gerade Mantellinien der Unterseite des Mopkopfes und der Siebfläche verlaufen. Damit wird eine gleichmäßig Auspressung des gesamten Putzmops im Zuge der Schwenkbewegung erreicht.

Vorzugsweise werden die Krümmungsradien der Unterseite des Mopkopfes und der Siebfläche mit zunehmender Entfernung vom Schwenklager größer. Damit wird die fortschreitende Auspreßwirkung bei der Schwenkung des Mopkopfes unterstützt, ohne daß hierbei eine Erhöhung der aufzubringenden Kraft auftritt. Zugleich ist ein solcher Mopkopf, dessen Krümmungsradius an seinem dem Griff abgekehrten Ende kleiner ist als am griffseitigen Ende, für den Wischvorgang besonders gut handhabbar.

Weitere vorteilhafte Ausgestaltungen des Erfindungsgedankens sind Gegenstand weiterer Unteransprüche.

Nachfolgend werden Ausführungsbeispiele der Erfindung näher beschrieben, die in der Zeichnung dargestellt sind. Es zeigt:
Fig. 1 ein Putzgerät zu Beginn des Auspreßvorgangs in einem Auspreßsieb, das in einem Eimer aufgenommen ist, wobei das Putzgerät in einer Seitenansicht und das Auspreßsieb und der Eimer im Schnitt dargestellt sind,
Fig. 2 das Putzgerät und das Auspreßsieb gemäß Fig. 1 in einem fortgeschrittenen Auspreßvorgang,
Fig. 3 das Putzgerät und das Auspreßsieb am Ende des Auspreßvorgangs,
Fig. 4 eine Draufsicht in Richtung des Pfeiles IV in Fig. 1, wobei das Putzgerät weggelassen ist und
Fig. 5 in einer Darstellung ähnlich der Fig. 3 eine abgewandelte Ausführungsform des Putzgeräts und des Auspreßsiebs, wobei der Putzmop und der Eimer weggelassen sind.

Die in den Fig. 1-4 dargestellte Putzvorrichtung besteht aus einem Putzgerät 1 und einem Auspreßsieb 2, das am oberen Rand eines Eimers 3 aufgesetzt ist. Das Putzgerät 1 weist einen Mopkopf 4 auf, der mit einem Stiel 5 fest verbunden ist. An einer Unterseite 6 des Mopkopfes 4 ist ein Putzmop 7 angebracht, der aus saugfähigem Mopmaterial besteht, beispielsweise Textilmaterial aus Fäden, Streifen oder Lappen. Stattdessen kann der Putzmop 7 auch aus einem Schwamm oder einem anderen saugfähigen, verformbaren Körper bestehen.

Die den Putzmop 7 tragende Unterseite 6 des Mopkopfes 4 ist konvex gewölbt und bildet an ihrem dem Stiel 5 abgekehrten freien Ende eine sich quer zur Stielrichtung erstreckende Randleiste 8.

Das auf den oberen Rand 9 des Eimers 3 aufgesetzte Auspreßsieb 2 weist eine konkav gewölbte Siebfläche 10 auf. Der obere Rand des Auspreßsiebes 2 bildet an einem Ende der Siebfläche 10 eine im Querschnitt nach unten gekrümmte Halteschiene 11, unter die die Randleiste 8 des Mopkopfes 4 bei dem in den Fig. 1-3 dargestellten Auspreßvorgang greift. Bei einer Schwenkbewegung des Stiels 5 in Richtung des Pfeiles 12 bildet die Halteschiene 11 mit ihrer Unterseite ein Schwenklager 13, um das der Mopkopf 4 geschwenkt wird. Wie man aus den Fig. 1-3 erkennt, die aufeinanderfolgende Stadien des Auspreßvorgangs darstellen, wird der Putzmop 7 bei einer Schwenkung des Griffs 5 in Richtung des Pfeiles 12 zunehmend gegen die Siebfläche 10 gedrückt, deren konkave Wölbung der konvexen Wölbung der Unterseite 6 des Mopkopfes 4 angepaßt ist. Die Unterfläche 6 und die Siebfläche 10 sind in der Weise komplimentär zueinander gestaltet, daß der Putzmop 7 am Ende des Auspreßvorgangs (Fig. 3) in einem annähernd gleich breiten Preßspalt zwischen diesen beiden Flächen aufgenommen ist.

Die Unterseite 6 des Mopkopfes 4 und die Siebfläche 10 werden durch Mantellinien begrenzt, die gerade sind und parallel zueinander und zu der Lagerachse des Schwenklagers 13 verlaufen. Bei der Darstellung in den Fig. 1-3 verlaufen diese Mantellinien senkrecht zur Zeichenebene.

Die Wölbungen der Unterseite 6 des Mopkopfes 4 und der Siebfläche 10 sind so gewählt, daß deren Krümmungsradien in der Nachbarschaft des Schwenklagers 13 am kleinsten sind und mit zunehmender Entfernung von diesem Schwenklager 13 größer werden.

Wie man insbesondere aus Fig. 4 erkennt, besteht die Siebfläche 10 aus Siebstäben 14 oder Rippen, die parallel zueinander und quer zu den genannten Mantellinien und damit auch quer zu dem Schwenklager 13 verlaufen. Diese Siebstäbe 14 oder Rippen können glatt ausgeführt sein, wie in den Fig. 1-4 dargestellt ist. Stattdessen ist es aber auch möglich, die Unterseite 6 des Mopkopfes 4 und/oder die Siebfläche 10 mit quer verlaufenden Rippen 15, 16 oder Noppen zu versehen, um die Auspreßwirkung auf den dazwischen aufgenommenen Putzmop zu verstärken.

## Patentansprüche

1. Putzvorrichtung, bestehend aus einem Putzgerät, das einen mit einem Stiel (5) fest verbundenen Mopkopf (4) mit einem Putzmop (7) aus saugfähigem Mopmaterial aufweist, und einem an einem Eimer (3) aufgesetzten Auspreßsieb (2),
wobei eine Randleiste (8) des Mopkopfes (4) beim Auspressen des Putzmops (7) unter eine vom oberen Rand des Auspreßsiebs (2) gebildete Halteschiene (11) greift, um ein Schwenklager für die Auspreßbewegung des Mopkopfes (4) zu bilden, **dadurch gekennzeichnet, daß** die den Putzmop (7) tragende Unterseite (6) des Mopkopfes (4) konvex gewölbt ist und daß die Siebfläche (10) des Auspreßsiebs (2) eine hieran angepaßte konkave Wölbung aufweist.

2. Putzvorrichtung nach Anspruch 1, **dadurch gekennzeichnet, daß** parallel zu der Lagerachse des durch die Halteschiene (11) gebildeten Schwenklagers (13) und parallel zueinander gerade Mantellinien der Unterseite (6) des Mopkopfes (4) und der Siebfläche (10) verlaufen.

3. Putzvorrichtung nach Anspruch 2, **dadurch gekennzeichnet, daß** die Krümmungsradien der Unterseite (6) des Mopkopfes (4) und der Siebfläche (10) mit zunehmender Entfernung vom Schwenklager (13) größer werden.

4. Putzvorrichtung nach Anspruch 2, **dadurch gekennzeichnet, daß** die Siebfläche (10) aus quer zu den Mantellinien und zu dem Schwenklager (13) verlaufenden, zueinander parallelen Siebstäben (14) oder Rippen besteht.

5. Putzvorrichtung nach Anspruch 1, **dadurch gekennzeichnet, daß** die Unterseite (6) des Mopkopfes (4) und/oder die Siebfläche (10) Rippen (15 bzw. 16) oder Noppen aufweist.

## Claims

1. Cleaning apparatus comprising a cleaning appliance, which has a mop head (4) which is firmly connected to a handle (5) and has a cleaning mop (7) made of absorbent mop material, also comprising a strainer (2) attached to a bucket (3), a border (8) of the mop head (4) engaging beneath a retaining rail (11), formed by the top border of the strainer (2), when the cleaning mop (7) is squeezed out, in order to form a pivot bearing for the squeezing-out movement of the mop head (4), **characterized in that** the underside (6) of the mop head (4), the underside bearing the cleaning mop (7), is curved convexly, and **in that** the straining surface (10) of the strainer (2) has a matching concave curvature.

2. Cleaning apparatus according to Claim 1, **characterized in that** rectilinear surface lines of the underside (6) of the mop head (4) and of the straining surface (10) run parallel to the bearing axis of the pivot bearing (13), which is formed by the retaining rail (11), and parallel to one another.

3. Cleaning apparatus according to Claim 2, **characterized in that** the radii of curvature of the underside (6) of the mop head (4) and of the straining surface (10) increase as the distance from the pivot bearing (13) increases.

4. Cleaning apparatus according to Claim 2, **characterized in that** the straining surface (10) comprises mutually parallel straining bars (14) or ribs which run transversely to the surface lines and to the pivot bearing (13).

5. Cleaning apparatus according to Claim 1, **characterized in that** the underside (6) of the mop head (4) and/or the straining surface (10) have/has ribs (15 and/or 16, respectively) or protuberances.

## Revendications

1. Dispositif de nettoyage constitué d'un ustensile de nettoyage qui présente une tête de balai-éponge (4) connectée fixement à un manche (5) avec un balai-éponge de nettoyage (7) en matériau éponge absorbant, et d'un tamis d'essorage (2) placé sur un seau (3), une bande de rebord (8) de la tête de balai-éponge (4) venant en prise lors de l'essorage du balai-éponge de nettoyage (7) sous un rail de retenue (11) formé par le bord supérieur du tamis d'essorage (2), afin de former un appui pivotant pour le mouvement d'essorage de la tête de balai-éponge (4), **caractérisé en ce que** le côté inférieur (6) de la tête de balai-éponge (4) portant le balai-éponge de nettoyage (7) est courbé de manière convexe et **en ce que** la face de tamis (10) du tamis d'essorage (2) présente une courbure concave adaptée à celui-ci.

2. Dispositif de nettoyage selon la revendication 1, **caractérisé en ce que** des lignes d'enveloppe rectilignes du côté inférieur (6) de la tête de balai-éponge (4) et de la surface de tamis (10) s'étendent parallèlement les unes aux autres et parallèlement à l'axe de support de l'appui pivotant (13) formé par le rail de retenue (11).

3. Dispositif de nettoyage selon la revendication 2, **caractérisé en ce que** les rayons de courbure du côté inférieur (6) de la tête de balai-éponge (4) et de la face de tamis (10) deviennent de plus en plus grands au fur et à mesure que l'on s'éloigne de l'appui pivotant (13).

4. Dispositif de nettoyage selon la revendication 2, **caractérisé en ce que** la face de tamis (10) se compose de barres de tamis (14) ou de nervures parallèles les unes aux autres, s'étendant transversalement aux lignes d'enveloppe et à l'appui pivotant (13).

5. Dispositif de nettoyage selon la revendication 1, **caractérisé en ce que** le côté inférieur (6) de la tête de balai-éponge (4) et/ou la face de tamis (10) présentent des nervures (15 ou 16) ou des protubérances.
